# EUROPÄISCHE PATENTSCHRIFT

(11) **EP 0 059 787 B1**
(45) Veröffentlichungstag und Bekanntmachung des Hinweises auf die Patenterteilung: **24.06.1987**
(21) Anmeldenummer: 81108594.3
(22) Anmeldetag: 20.10.1981
(51) Int. Cl.: C25D 5/02, C25D 5/08, B05B 5/00

(54) **Vorrichtung zum partiellen Galvanisieren von zu elektrisch leitenden Bändern, Streifen oder dgl. zusammengefassten Teilen im Durchlaufverfahren**
Apparatus for the partial electroplating of electrically conductive tapes, strips or suchlike bundled parts in a continuous process
Appareil pour couvrir d'une couche mince des pièces électroconductrices composées de bandes, de rubans ou analogues pour un procédé éléctrolytrique en continu

(30) Priorität: 05.03.1981 DE 3108358
(43) Veröffentlichungstag der Anmeldung: 15.09.1982
(73) Patentinhaber: SIEMENS AKTIENGESELLSCHAFT, 80333 München (DE)
(72) Erfinder: Bahnsen, Heiner, Ing.grad., D-8900 Augsburg (DE); Hosten, Daniel, Ing. grad., D-8120 Kortemark (DE)

## Beschreibung

Die Erfindung bezieht sich auf eine Vorrichtung zum partiellen Galvanisieren von mit einer vorgegebenen Teilung zu elektrisch leitenden Bändern, Streifen oder dgl. zusammengefassten Teilen im Durchlaufverfahren, wobei das kathodisch geschaltete Band oder dgl. an einer Mehrzahl von anodisch geschalteten Sprühdüsen aus Edelmetall entlanggeführt wird, welche in Bewegungsrichtung des Bandes oder dgl. gesehen hintereinander derart angeordnet und gegen das Band oder dgl. gerichtet sind, dass der aus jeder einzelnen Sprühdüse austretende Elektrolytstrahl auf den zu galvanisierenden Bereich auf dem Band oder dgl. trifft.

Eine derartige Vorrichtung zum partiellen Galvanisieren von zu elektrisch leitenden Bändern zusammengefassten Teilen im Durchlaufverfahren ist aus der US-A-4 036 725 bekannt. Die Bänder werden bei dieser bekannten Vorrichtung auf einer kreisförmigen Bahn an radial ausgerichteten Sprühdüsen aus Platin vorbeibewegt, wobei dementsprechend aus jeder einzelnen Sprühdüse ein radialer Elektrolytstrahl auf den zu galvanisierenden Bereich auf dem Band gerichtet ist.

Durch die DE-AI-2 017 527 ist ganz allgemein ein Verfahren und eine Vorrichtung zum Aufbringen von galvanischen Niederschlägen bekannt geworden, wobei die zu behandelnden Einzelteile mit Hilfe eines Transportbandes unter Sprühdüsen hindurchgeführt werden. Hierbei ist bereits vorgeschlagen worden, dass im Bedarfsfalle mehrere Sprühdüsen in Bewegungsrichtung nebeneinander und/oder hintereinander und ggf. auf beiden Seiten angebracht werden können. Soll die Aufbringung der metallischen Niederschläge mittels Stromeinwirkung erfolgen, ist das Transportband als Kathode geschaltet, während die Anoden in einem mit Elektrolyt gefüllten Behälter nahe den Sprühdüsen angeordnet sind. Eine partielle Galvanisierung ist bei diesem bekannten Verfahren weder vorgesehen, noch mit dieser bekannten Vorrichtung möglich.

Durch die CH-A-621 825 ist eine Vorrichtung zum partiellen Galvanisieren bekannt, bei welcher ein kathodisch geschaltetes Band durch eine Maskierungsdichtung mit mindestens einer Öffnung geführt wird. Eine Sprühdüse sprüht die Elektrolytlösung durch die Öffnung bzw. durch mehrere Öffnungen der Maskierungsdichtung auf die zu galvanisierenden Bereiche des Bandes. Die an ihrer Sprühöffnung mit Anodenmetallplatten versehene Sprühdüse sprüht die Elektrolytlösung dabei dauernd oder intermittierend. Die Sprühdüse kann mit einer Mehrzahl von Sprühöffnungen versehen sein, oder es kann alternativ eine Mehrzahl von Düsen vorgesehen sein.

Eine ähnliche Vorrichtung zum partiellen Galvanisieren von Metallstreifen ist aus der US-A-4 240 880 bekannt. Die zu galvanisierenden Bereiche werden auch hier durch entsprechende Öffnungen einer Maske bestimmt, wobei jeder dieser Öffnungen eine anodisch geschaltete Sprühdüse aus Platin oder mit Platin überzogenem Titan gegenübersteht.

Der Erfindung liegt die Aufgabe zugrunde, eine gattungsgemässe Vorrichtung zum partiellen Galvanisieren so zu verbessern, dass eine besonders gleichmässige Ausbildung der einzelnen Sprühstrahlen bewirkt und dadurch eine nahe Heranführung der Düsenenden an das Band oder dgl., höhere Stromdichten, höhere Abscheideraten und eine Erhöhung der Durchsackgeschwindigkeit ermöglicht werden.

Diese Aufgabe wird erfindungsgemäss dadurch gelöst, dass der Abstand der Sprühdüsen voneinander nicht gleich der Teilung oder nicht gleich einem Vielfachen der Teilung der in dem Band oder dgl. zusammengefassten Teile ist.

Der Erfindung liegt die Erkenntnis zugrunde, dass bei einer derartigen Bemessung des Abstandes der Sprühdüsen der Gesamtausdruck über sämtliche Sprühdüsen annähernd gleich ist und damit die Stärke der einzelnen Sprühstrahlen keinen Schwankungen unterliegt. Somit ergibt sich eine besonders gleichmässige Ausbildung der einzelnen Sprühstrahlen.

Vorzugsweise ist der Durchmesser der Düsen und der Abstand der Düsen vom Band oder dgl. so bemessen, dass zwischen Band bzw. Streifen und Düsen eine der gewünschten Schichtdickenverteilung entsprechende Stromdichteverteilung entsteht. Auf diese Weise kann jede beliebige Schichtdickenverteilung erzielt werden, so dass beispielsweise bei Messerleisten die Bereiche mit einem stärkeren Überzug versehen werden können, die einer stärkeren Abnutzung ausgesetzt sind als andere Bereiche. Damit lässt sich bei Edelmetallkontakten erheblich an Edelmetall einsparen, wie die Erfahrung gezeigt hat.

Eine weitere Möglichkeit einer gezielten Schichtdeckenverteilung ergibt sich dadurch, dass die einzelnen Sprühdüsen einen kleineren Durchmesser aufweisen als die Breite der zu galvanisierenden Bereiche auf dem Band und dass die einzelnen Sprühdüsen nicht nur in Bewegungsrichtung hintereinander, sondern auch senkrecht dazu derart versetzt angeordnet sind, dass die in der Reihenfolge erste Sprühdüse die eine (obere) und die letzte Sprühdüse die andere (untere) Bereichsgrenze erfasst. In der Praxis kann dies auf einfache Weise dadurch realisiert werden, dass man die vorzugsweise zu Gruppen zusammengefassten Düsen, die in einem gemeinsamen Behälter zur Bildung einer Sprühzelle eingesetzt sind, durch Schrägstellen des Behälters parallel zum Band gegeneinander versetzt sind. Durch entsprechende Schrägstellen der Sprühzelle kann ein mehr oder weniger breiter Bereich auf dem Band partiell galvanisiert werden. Dieser Schrägstellung entsprechend ist zur Erzielung einer bestimmten Schichtdicke dann die Bandgeschwindigkeit entsprechend einzustellen.

Es hat sich als zweckmässig herausgestellt, wenn der Winkel zwischen Düsenachse und Bandebene kleiner als 90° eingestellt wird, so dass der versprühte Elektrolyt in eine bevorzugte Richtung abfliesst. Dadurch kann die Austrittsgeschwindigkeit des Elektrolyten aus den Düsen erhöht werden. Je mehr dieser Winkel von der Senkrechten zum Band abweicht, um so besser wird die Strömungsverteilung, so dass sich damit zumindest teilweise scharf abgegrenzte Bereiche der Beschichtung ergeben.

Wenn beide Seiten des Bandes partiell galvanisiert werden sollen, sind in an sich bekannter Weise an beiden Seiten des Bandes Sprühdüsen angeordnet, die gemäss der Erfindung zueinander auf Lücke stehen, damit sich die Düsen gegenseitig nicht störend beeinflussen.

Bei sehr hoher Sprühgeschwindigkeit des Elektrolyten ergibt sich zwangsläufig, dass Elektrolyt auch auf Bereiche gesprüht wird, die nicht galvanisiert werden sollen und die dann später unter Umständen wieder gereinigt werden müssen. In diesem Falle ist es vorteilhaft, dass in an sich bekannter Weise zumindest diese Bereiche des Bandes durch mindestens eine Maske abgedeckt sind. Hierbei ist es zweckmässig, wenn die Maske einen Teil der Führung des Bandes bildet. Sollen beispielsweise Steckerleisten, Steckerstifte oder dgl. unter Zuhilfenahme von Masken teilgalvanisiert werden, so ist es vorteilhaft, dass die Masken sich zumindest über die Länge der Sprühzelle mit dem Band bzw. den Streifen geschwindigkeitskompatibel mitbewegen.

Wie zuvor bereits ausgeführt worden ist, ist es vorteilhaft, dass die zumindest an einer Seite des Bandes angeordneten Sprühdüsen zur Bildung einer Sprühzelle in einem gemeinsamen Behälter eingesetzt sind, welcher derart ausgebildet und unter Druck gehalten ist, dass jeder der aus den einzelnen Sprühdüsen austretende Elektrolytstrahl annähernd die gleiche Stärke aufweist. Ein besonders einfacher Aufbau einer Sprühzelle ergibt sich gemäss der Erfindung dadurch, dass die aus je einem Edelmetallröhrchen, z.B. Platin, bestehenden Sprühdüsen in einem rohrförmigen Behälter aus korrosionsbeständigem Material, z.B. Titan, eingesetzt sind, welcher vorzugsweise an einer Seite verschlossen ist und an der anderen Seite einen Anschlussstutzen für Elektrolytflüssigkeit aufweist. Damit an sämtlichen Sprühdüsen annähernd der gleiche Elektrolytdruck entsteht, ist es vorteilhaft, dass im Inneren des rohrförmigen Behälters ein vorzugsweise konzentrisch angeordnetes Verteilerrohr angeordnet ist, über das der Elektrolyt zugeführt wird und in dem an der den Sprühdüsen abgewandten Seite Bohrungen in entsprechender Verteilung vorgesehen sind.

Ein solcher Behälter kann auf einfache Weise in Bezug auf das Band oder dgl. so verstellt werden, dass der Abstand der Sprühdüsen vom Band und die Richtung der Sprühdüsen zum Band geändert werden kann. Hierbei kann die Sprührichtung auf einfache Weise dadurch geändert werden, dass der Behälter um seine Längsachse schwenkbar ausgebildet ist.

Anhand der Zeichnung, in der mehrere Ausführungsbeispiele zum Teil rein schematisch dargestellt sind, wird die Erfindung näher erläutert. Es zeigen:
Figur 1 eine perspektivische Ansicht einer Vorrichtung mit einer Sprühzelle zum partiellen Galvanisieren von zu leitenden Bändern oder Streifen zusammengefassten elektrischen Bauteilen, wobei mit strichpunktierten Linien angedeutet ist, wie die zu beschichtenden Bänder oder Streifen kontaktiert und bewegt werden,
Figur 2 einen teilweise vergrössert dargestellten Teil des zu beschichtenden Bandes,
Figur 3 eine Vorrichtung mit zwei Sprühzellen, die zu beiden Seiten des Bandes angeordnet sind,
Figur 4 eine Seitenansicht der Vorrichtung gemäss Fig. 3 im Schnitt in verkleinerter Darstellung,
Figur 5 in vergrösserter Darstellung einen Teil eines beschichteten Stiftes eines Bandes und
Figur 6 eine bevorzugte Ausführung einer Sprühzelle im Schnitt.

Wie Figur 1 zeigt, sind die partiell zu beschichtenden Teile 1 zu einem leitenden Band 2 zusammengefasst. Nach der Beschichtung und anderweitiger Behandlung werden die Teile 1 in an sich bekannter Weise vereinzelt. Das Band 2 ist meist auf einer Rolle aufgewickelt und wird von einer in der Zeichnung nicht dargestellten Abwickelvorrichtung abgezogen und läuft in die Galvanisieranlage hinein. Es durchwandert in an sich bekannter Weise mehrere Vorbehandlungsstationen und läuft dann schliesslich in die eigentliche Galvanisierzelle 4 ein, deren Prinzip in Figur 1 dargestellt ist. Das Band 2 wird hierbei in Pfeilrichtung 3 in die Galvanisierzelle 4 hineingezogen. Unmittelbar vor der eigentlichen Sprühzelle ist ein Paar von Kontaktrollen 5 zur Kontaktierung des Bandes 2 vorgesehen, die gleichzeitig auch als Führung dienen. Durch eine leichte Schräglage dieser Kontaktrollen 5 zur Durchlaufrichtung wird das Band leicht gegen einen Anschlag gedrückt. Dadurch ist eine genaue Lage des Bandes zur Sprühzelle gegeben. Unmittelbar nach der Sprühzelle ist ebenfalls ein Paar von Kontaktrollen 6 vorgesehen, welche ebenfalls zur Kontaktierung und Führung des Bandes dienen. Das Band 2 durchwandert dann weiter die Anlage und wird am Ende mit Hilfe einer Aufwickelvorrichtung wieder auf eine Rolle aufgewickelt.

Das Band 2 wird an einer Reihe von Düsen 7 entlanggeführt, welche in einem als Sprühzelle ausgebildeten rohrförmigen Behälter 8 eingesetzt sind. Wie mit einem Pfeil 9 angedeutet ist, wird in den rohrförmigen Behälter 8 Elektrolyt hineingepumpt, der dann über die Düsen 7 austritt. Die Düsen 7 sind gegen den zu beschichtenden Bereich B gerichtet, wobei der Durchmesser d der Düsen 7 und der Abstand a vom Band 2 so aufeinander abgestimmt sind, dass die Stromdichteverteilung etwa der gewünschten Schichtdickenverteilung entspricht (Fig. 2).

Figur 2 zeigt im vergrösserten Massstab die Anordnung der Düsen 7 in Bezug auf den zu galvanisierenden Bereich B der Teile 1 auf dem Band 2. In Figur 2 ist die Düse 7 annähernd senkrecht gegen das Band 2 gerichtet. Dies ist dann zweckmässig, wenn - wie in Figur 2 dargestellt - der zu beschichtende Bereich B des Teiles 1 gekrümmt ist. Ist dies nicht der Fall, so kann es zweckmässig sein, dass der Winkel a zwischen Düsenachse 10 und Bandebene kleiner als 90⁰ gemacht wird. Diese Einstellung des Winkels kann in einfacher Weise derart vorgenommen werden, dass der rohrförmige Behälter 8 um seine Längsachse 11 entsprechend gedreht wird. Die in dem rohrförmigen Behälter 8 eingesetzten Düsen 7 sind vorzugsweise im gleichen Abstand D voneinander angeordnet, wobei jedoch der Abstand D nicht gleich einem Vielfachen des Abstandes t der im Band 2 zusammengefassten Bauteile ist.

Wie in Figur 1 angedeutet ist, kann der nicht zu galvanisierende Bereich des Bandes 2 abgedeckt werden. Dies kann beispielsweise durch entsprechende Masken 12 und 13 vorgenommen werden, die elastisch gegen das Band 2 gedrückt werden. Falls das Band jedoch aus einzelnen Teilen z.B. Kontaktstiften besteht, die mehr oder weniger freistehen, so besteht die Gefahr, dass diese Teile 1 verbogen und beschädigt werden. In diesem Falle ist es zweckmässig, wenn sich die Masken 12 und 13 gemäss Figur 1 mit dem Band geschwindigkeitskompatibel mitbewegen. Dies kann auf einfache Weise dadurch bewerkstelligt werden, wenn als Masken 12 und 13 umlaufende Bänder verwendet sind, wie sie beispielsweise auch bei einer in der DE-OS 2 928 904 beschriebenen Vorrichtung verwendet sind. Dadurch besteht ferner die Möglichkeit auch zu Streifen zusammengefassten Teilen, wie Stiftkämme oder dgl. und auch Leiterplatten partiell zu galvanisieren.

Figuren 3 und 4 zeigen ein Ausführungsbeispiel mit zwei Sprühzellen, wobei zu einem Band zusammengefasste Kontaktstifte 14 am unteren freien Ende galvanisiert werden sollen, und zwar von beiden Seiten. In diesem Fall sind auf beiden Seiten des Bandes 2 rohrförmige Behälter 8 und 8' mit Sprühdüsen 7 und 7' vorgesehen, die gegen den zu plattierenden Bereich auf den Kontaktstiften 14 gerichtet sind. Die Anordnung und Ausbildung der Düsen 7 und 7' entspricht im wesentlichen der Ausbildung gemäss Figur 1, jedoch sind in diesem Falle die einander gegenüberliegenden Düsen 7 und 7' gegeneinander auf Lücke versetzt, so dass die aus den einzelnen Düsen 7 und 7' austretenden Elektrolytstrahlen sich gegenseitig nicht beeinflussen. Die beiden rohrförmigen Behälter 8 und 8' sind innerhalb eines Elektrolyttroges 15 angeordnet, wie Figur 4 zeigt.

Soll beispielsweise das untere Ende eines Kontaktstiftes 14 so galvanisiert werden, dass die in Figur 5 dargestellte Verteilung der Schicht 26 entsteht, so lässt sich eine solch gleichmässige Schichtdickenverteilung nur erzielen, wenn der Durchmesser d der einzelnen Düsen 7 wesentlich kleiner ist als der zu galvanisierende Bereich B des Steckerstiftes 14 und wenn die Düsen 7A bis 7N auch quer zur Bewegungsrichtung des Bandes versetzt sind, und zwar insgesamt um einen Betrag c. Dies lässt sich auf einfache Weise bei den Sprühzellen gemäss Figur 1 und 3 dadurch erreichen, dass der oder die Behälter 8 parallel zum Band um den Betrag c schräg gestellt werden, so dass beispielsweise die in der Reihenfolge erste Sprühdüse 7A die obere und die letzte Sprühdüse 7N die untere Bereichsgrenze erfasst. Der Übersicht halber ist der Betrag c übertrieben gewählt. Wie bereits eingangs erwähnt, lässt sich auf diese Weise jede beliebige Schichtdickenverteilung erzielen.

Figur 6 zeigt ein vorteilhaftes Ausführungsbeispiel einer Sprühzelle, und zwar insbesondere zum partiellen Vergolden. Die Zelle besteht aus einem Rohr 16 aus korrosionsfestem Material, z.B. Titan, in dem als Düsen 7 dienende Röhrchen 17 aus Edelmetall, zum Beispiel Platin, eingesetzt sind. Das Rohr 16 ist zu diesem Zweck mit entsprechenden Bohrungen versehen, in die die Röhrchen 17, beispielsweise durch Pressen, eingefügt sind. An dem einen Ende des Rohres 16 ist ein Stopfen 18 aus korrosionsfestem Material, z. B. Kunststoff, eingefügt, der das Rohr 16 dicht abschliesst. Das andere Ende des Rohres 16 besitzt einen Anschlussstutzen 19 zum Anschluss an eine Elektrolytzufuhr, wie mit einem Pfeil 20 angedeutet ist. Damit an sämtlichen Röhrchen 17 der Elektrolytstrahl gleichmässig austritt, ist innerhalb des Rohres 16, vorzugsweise konzentrisch zu diesem, ein Verteilerrohr 21 angeordnet, dessen eines Ende über eine Anformung 22 des Stopfens geschoben ist und dessen anderes Ende in einer entsprechenden Bohrung 23 des Anschlussstutzens 19 zentriert ist. Das Verteilerrohr 21 ist an der den Röhrchen 17 abgewandten Seite mit Durchbrüchen in Form von Bohrungen 24 versehen, über die der Elektrolyt austritt und sich nach beiden Seiten um das Verteilerrohr 21 ergiesst, bevor er zu den Röhrchen 17 gelangt und dort austritt.

Vorzugsweise sind die in den Figuren 1, 3 und 4 dargestellten Sprühzellen ebenfalls so ausgebildet, wie die Sprühzelle gemäss Figur 6. Eine solche Zelle kann in eine einfache Halterung eingesetzt werden, die sowohl eine Drehung um ihre Längsachse 25 erlaubt als auch eine Einstellung einer gewissen Schräglage C parallel zum Band zur Einstellung einer definierten Beschichtungsbreite B und auch eine Einstellung eines für die Galvanisierung optimalen Abstandes der Düsenenden zu den zu galvanisierenden Bereichen erlaubt.

## Patentansprüche

1. Vorrichtung zum partiellen Galvanisieren von mit einer vorgegebenen Teilung (t) zu elektrisch leitenden Bändern (2), Streifen oder dgl. zusammengefassten Teilen (1) im Durchlaufverfahren, wobei das kathodisch geschaltete Band (2) oder dgl. an einer Mehrzahl von anodisch geschalteten Sprühdüsen (7) aus Edelmetall entlanggeführt wird, welche in Bewegungsrichtung des Bandes (2) oder dgl. gesehen hintereinander derart angeordnet und gegen das Band (2) oder dgl. gerichtet sind, dass der aus jeder einzelnen Sprühdüse (7) austretende Elektrolytstrahl auf den zu galvanisierenden Bereich auf dem Band (2) oder dgl. trifft, dadurch gekennzeichnet, dass der Abstand (D) der Sprühdüsen (7) voneinander nicht gleich der Teilung (t) oder einem Vielfachen der Teilung (t) der in dem Band (2) oder dgl. zusammengefassten Teile (1) ist.

2. Vorrichtung nach Anspruch 1, dadurch gekennzeichnet, dass der Durchmesser (d) der Düsen (7) und der Abstand der Düsen (7) vom Band (2) oder dgl. so bemessen ist, dass zwischen Band (2) und Düsen (7) eine der gewünschten Schichtdickenverteilung entsprechende Stromdichteverteilung entsteht.

3. Vorrichtung nach Anspruch 1 oder 2, dadurch gekennzeichnet, dass der Durchmesser (d) und der Abstand (D) der einzelnen Sprühdüsen (7) voneinander so gewählt sind, dass keine gegenseitige Beeinflussung der aus den Sprühdüsen (7) austretenden Elektrolytstrahlen erfolgt.

4. Vorrichtung nach einem der Ansprüche 1 bis 3, dadurch gekennzeichnet, dass die einzelnen Sprühdüsen (7) einen kleineren Durchmesser (d) aufweisen als die Breite der zu galvanisierenden Bereiche (B) auf dem Band (2) oder dgl. und dass die einzelnen Sprühdüsen (7) nicht nur in Bewegungsrichtung hintereinander, sondern auch senkrecht dazu derart versetzt angeordnet sind, dass die in der Reihenfolge erste Sprühdüse (7A) die eine (obere) und die letzte Sprühdüse (7N) die andere (untere) Bereichsgrenze erfasst.

5. Vorrichtung nach einem der Ansprüche 1 bis 4, dadurch gekennzeichnet, dass der Winkel (a) zwischen Düsenachse (10) und Bandebene kleiner als 90° eingestellt wird.

6. Vorrichtung nach einem der Ansprüche 1 bis 5, dadurch gekennzeichnet, dass an beiden Seiten des Bandes (2) oder dgl. Sprühdüsen (7a, 7b) angeordnet sind, die zueinander auf Lücke stehen.

7. Vorrichtung nach einem der Ansprüche 1 bis 6, dadurch gekennzeichnet, dass zumindest ein Bereich des Bandes (2) oder dgl. durch mindestens eine Maske (12 oder 13) abgedeckt ist.

8. Vorrichtung nach Anspruch 7, dadurch gekennzeichnet, dass die Maske einen Teil der Führung des Bandes (2) oder dgl. bildet.

9. Vorrichtung nach Anspruch 7 oder 8, dadurch gekennzeichnet, dass die Maske (12, 13) sich zumindest über die Länge der Düsenanordnung mit dem Band (2) oder dgl. geschwindigkeitskompatibei mitbewegt.

10. Vorrichtung nach Anspruch 9, dadurch gekennzeichnet, dass als Maske (12, 13) endlos umlaufende Bänder verwendet sind, zwischen denen ein Teil des Bandes (2) oder dgl. festgeklemmt ist.

11. Vorrichtung nach einem der Ansprüche 1 bis 10, dadurch gekennzeichnet, dass die zumindest an einer Seite des Bandes (2) oder dgl. angeordneten Sprühdüsen (7) in einem gemeinsamen Behälter (8) eingesetzt sind, welcher derart ausgebildet und unter Druck gehalten ist, dass jeder der aus den einzelnen Sprühdüsen (7) austretende Elektrolytstrahl annähernd die gleiche Stärke aufweist.

12. Vorrichtung nach Anspruch 11, dadurch gekennzeichnet, dass die aus je einem Edelmetallröhrchen (17), z. B. Platin, bestehenden Sprühdüsen in einem rohrförmigen Behälter aus korrosionsbeständigem Material, z.B. Titan, eingesetzt sind, welcher vorzugsweise an einer Stelle verschlossen ist und an der anderen Seite einen Anschlussstutzen (19) für Elektrolytflüssigkeit aufweist.

13. Vorrichtung nach Anspruch 12, dadurch gekennzeichnet, dass im Inneren des rohrförmigen Behälters (16) ein vorzugsweise konzentrisch angeordnetes Verteilerrohr (21) angeordnet ist, über das der Elektrolyt zugeführt wird und in dem an der den Sprühdüsen (17) abgewandten Seite Bohrungen (24) vorgesehen sind, die derart angeordnet sind, dass an sämtlichen Sprühdüsen (17) annähernd der gleiche Elektrolytdruck entsteht.

14. Vorrichtung nach einem der Ansprüche 11 bis 13, dadurch gekennzeichnet, dass der oder die Behälter (8) in Bezug auf das Band (2) oder dgl. so verstellbar sind, dass der Abstand der Sprühdüsen (7) vom Band (2) oder dgl. und die Richtung der Sprühdüsen (7) zum Band (2) veränderbar sind.

15. Vorrichtung nach Anspruch 14, dadurch gekennzeichnet, dass der rohrförmige Behälter (8) um seine Längsachse (11) schwenkbar ist.

16. Vorrichtung nach einem der Ansprüche 11 bis 15, dadurch gekennzeichnet, dass bei langen Behältern (8) die Einspeisung des Elektrolyten an mehreren Stellen, insbesondere an den beiden Enden vorgenommen ist.

## Claims

1. Apparatus for the partial electroplating of parts (1) with a predetermined separation (t) which are combined in electrically conductive tapes (2), strips or the like, in a continuous process, wherein the cathodically-connected tape (2) or the like is led along a plurality of anodically- connected spray nozzles (7) which are made of a noble metal and, viewed in the direction of movement of the tape (2) or the like, are consecutively arranged in such a manner and are directed against the tape (2) or the like in such a manner that the electrolyte jet which issues from each individual spray nozzle (7) hits the region to be electroplated on the tape (2) or the like, characterised in that the spacing (D) of the spray nozzles (7) from one another does not correspond to the separation (t) of the parts (1) which are combined in the tape (2) or the like, or to a multiple of the separation (t).

2. Apparatus as claimed in Claim 1, characterised in that the diameter (d) of the nozzles (7) and the spacing of the nozzles (7) from the tape (2) or the like have values such that a distribution of current density corresponding to the required distribution of layer thickness prevails between the tape (2) and the nozzles (7).

3. Apparatus as claimed in Claim 1 or 2, characterised in that the diameter (d) and the spacing (D) of the individual spray nozzles (7) from one another is so selected that the electrolyte jets issuing from the spray nozzles (7) do not affect one another.

4. Apparatus as claimed in one of Claims 1 to 3, characterised in that the individual spray nozzles (7) have a smaller diameter (d) than the width of the regions (B) to be electroplated on the tape (2) or the like; and that the individual spray nozzles (7) are offset, not only in the direction of movement but also at right angles thereto, in such manner that the spray nozzle (7A) which is the first in the sequence comprehends the one (upper) and the last spray nozzle (7N) comprehends the other (lower) boundary of the region.

5. Apparatus as claimed in one of Claims 1 to 4, characterised in that the angle (a) between the nozzle axis (10) and the plane of the tape is set to be smaller than 90°.

6. Apparatus as claimed in one of Claims 1 to 5, characterised in that on both sides of the tape (2) or the like, spray nozzles (7a, 7b) are arranged which are spaced from one another.

7. Apparatus as claimed in one of Claims 1 to 6, characterised in that at least one region of the tape (2) or the like is covered by at least one mask (12, 13).

8. Apparatus as claimed in Claim 7, characterised in the mask forms part of the guide of the tape (2) or the like.

9. Apparatus as claimed in Claim 7 or 8, characterised in that the mask (12, 13) moves together with the tape (2) or the like, at a compatible speed, at least over the length of the nozzle arrangement.

10. Apparatus as claimed in Claim 9, characterised in that as mask (12, 13), endless tapes are used, between which a section of the tape (2) or the like is clamped.

11. Apparatus as claimed in one of Claims 1 to 10, characterised in that the spray nozzles (7) which are arranged at least on one side of the tape (2) or the like, are inserted in a common container (8) which is so designed and so maintained under pressure that each of the electrolyte jets issuing from the individual spray nozzles (7) has approximately the same strength.

12. Apparatus as claimed in Claim 11, characterised in that the spray nozzles which in each case consist of a noble metal tube (17), e.g. of platinum, are inserted into a tubular container which is made of a corrosion-resistant material, e.g. titanium, and which is preferably but not essentially closed at one place and has a connection nipple (19) for liquid electrolyte at the other side.

13. Apparatus as claimed in Claim 12, characterised in that in the interior of the tubular container (16) a distributing pipe (21) is arranged, preferably but not essentially concentric therewith, through which the electrolyte is supplied and in which, at the side facing away from the spray nozzles (17) bores (24) are provided which are so arranged that approximately the same electrolyte pressure prevails at all the spray nozzles (17).

14. Apparatus as claimed in one of Claims 11 to 13, characterised in that the container(s) (8) is (are) adjustable relative to the tape (2) or the like in such manner that the spacing of the spray nozzles (7) from the tape (2) or the like and the direction of the spray nozzles (7) with respect to the tape are adjustable.

15. Apparatus as claimed in Claim 14, characterised in that the tubular container (8) is pivotable about its longitudinal axis (11).

16. Apparatus as claimed in one of Claims 11 to 15, characterised in that with long containers (8), the supply of the electrolyte is carried out at a plurality of locations, in particular, at the two ends.

## Revendications

1. Installation de revêtement partiel par électrolyse de pièces (1) réunies, suivant un pas prescrit (t), en bandes (2), rubans ou éléments analogues conducteurs de l'électricité, dans un procédé en continu, la bande (2), ou analogue, montée en cathode passant le long d'une pluralité de buses de projection (7) en métal précieux montées en anode, qui sont disposées les unes derrières les autres suivant la direction de déplacement de la bande (2) ou élément analogue et qui sont dirigées sur la bande (2) ou élément analogue de façon que le jet d'électrolyte sortant de chaque buse de projection (7) individuelle atteigne la région de la bande (2) ou de l'élément analoge à revêtir par électrolyse, caractérisée en ce que l'intervalle (D) entre les buses de projection (7) n'est pas égal au pas (t) ou à un multiple du pas (t) des pièces réunies en la bande (2) ou en l'élément analogue.

2. Installation suivant la revendication 1, caractérisée en ce que le diamètre (d) des buses (7) et la distance entre les buses (7) et la bande (2) ou l'élément analogue sont tels qu'il se produit, entre la bande (2) et les buses (7), une répartition des densités de courant correspondant à la répartition des épaisseurs de couche qui est souhaitée.

3. Installation suivant la revendication 1 ou 2, caractérisée en ce que le diamètre (d) et l'intervalle (D) entre les buses de projection (7) individuelles sont tels qu'il ne se produit aucune influence mutuelle des jets d'électrolyte sortant des buses de projection (7).

4. Installation suivant l'une des revendications 1 à 3, caractérisée en ce que les buses de projection (7) individuelles ont un diamètre (d) qui est plus petit que la largeur des régions (B) à revêtir par électrolyse de la bande (2) ou de l'élément analogue, et en ce que les buses de projection (7) individuelles sont disposées, non seulement l'une derrière l'autre, suivant la direction de déplacement, mais aussi en étant décalées perpendiculairement à cette direction de manière que la première buse de projection (7A) de la série effectue une projection sur l'une (supérieure) des limites de la région, et l'autre buse de projection (7N) sur l'autre (inférieure).

5. Installation suivant l'une des revendications 1 à 4, caractérisée en ce que l'angle (a) entre l'axe des buses et le plan de la bande est inférieur à 90°.

6. Installation suivant l'une des revendications 1 à 5, caractérisée en ce que des buses de projection (7a, 7b) sont disposées en quinconce de part et d'autre de la bande (2) ou de l'élément analogue.

7. Installation suivant l'une des revendications 1 à 6, caractérisée en ce qu'au moins une région de la bande ou d'élément analogue est recouverte d'au moins un masque (12 ou 13).

8. Installation suivant la revendication 7, caractérisée en ce que le masque forme une partie du dispositif de guidage de la bande (2) ou de l'élément analogue.

9. Installation suivant la revendication 7 ou 8, caractérisée en ce que le masque (12 ou 13) accompagne la bande (2) ou l'élément analogue dans son déplacement, en ayant une vitesse compatible, au moins sur la longueur du dispositif à buse.

10. Installation suivant la revendication 9, caractérisée en ce que, comme masque (12, 13), sont utilisées des bandes continues sans fin entre lesquelles une partie de la bande (2) ou de l'élément analogue est serrée.

11. Installation suivant l'une des revendications 1 à 10, caractérisée en ce que les buses de projection (7), disposées au moins d'un côté de la bande (2) ou de l'élément analogue, sont placées dans une cuve (8) commune, agencée et maintenue sous pression de façon que chacun des jets d'électrolyte sortant des buses de projection (7) individuelles ait à peu près la même intensité.

12. Installation suivant la revendication 11, caractérisée en ce que les buses de projection, constituées chacune d'un petit tube (17) en métal précieux, par exemple en platine, sont issues d'une cuve tubulaire en matériau résistant à la corrosion, par exemple en titane, qui est de préférence fermée d'un côté, et qui comporte, de l'autre côté, un raccord (19) pour de l'électrolyte liquide.

13. Installation suivant la revendication 12, caractérisée en ce qu'à l'intérieur de la cuve (16) tubulaire, est disposé, de préférence de manière concentrique, un tube répartiteur (21) par lequel l'électrolyte est amené et il est prévu, du côté éloigné des buses de projection (17), des perçages (24) disposés de manière à créer sur l'ensemble des buses de projection (17), sensiblement la même pression de l'électrolyte.

14. Installation suivant l'une des revendications 11 à 13, caractérisée en ce que, là où les cuves (8) peuvent être déplacées par rapport à la bande (2) ou par rapport à l'élément analogue, de manière à pouvoir modifier la distance entre les buses de projection (7) et la bande (2) ou l'élément analogue et la direction des buses de projection (7) par rapport à la bande (2).

15. Installation suivant la revendication 14, caractérisée en ce que la cuve (8) tubulaire peut basculer autour de son axe longitudinal (11).

16. Installation suivant l'une des revendications 11 à 15, caractérisée en ce que, dans le cas de cuves (8) oblongues, l'alimentation en l'électrolyte s'effectue en plusieurs endroits, notamment aux deux extrémités.
